# EUROPÄISCHE PATENTSCHRIFT

(11) **EP 0 528 190 B1**
(45) Veröffentlichungstag und Bekanntmachung des Hinweises auf die Patenterteilung: **11.10.1995**
(21) Anmeldenummer: 92112452.5
(22) Anmeldetag: 21.07.1992
(51) Int. Cl.: B65D 83/14, B65D 81/32

(54) **Zweikomponenten-Druckdose, insbesondere für 2K-Schäume**
Two-component pressurised container especially for two-component foams
Récipient sous pression à deux composants notamment pour mousse à deux composants

(30) Priorität: 21.08.1991 DE 4127630
(43) Veröffentlichungstag der Anmeldung: 24.02.1993
(73) Patentinhaber: Jesswein, Bruno, D-55543 Bad Kreuznach (DE)
(72) Erfinder: Jesswein, Bruno, D-55543 Bad Kreuznach (DE)
(74) Vertreter: Herrmann-Trentepohl, Werner, Dipl.-Ing.

(56) Entgegenhaltungen:
- EP-A- 0 062 609
- DE-U- 8 624 484
- US-A- 3 420 033

## Beschreibung

Die Erfindung betrifft eine Zweikomponenten-Druckdose mit einem Ventil, einem äußeren Container für eine erste Komponente und Treibmittel sowie einem gegen den äußeren Container abgedichteten inneren Container für die zweite Komponente und ggf. weiteres Treibmittel, gemäß Oberbegriff von Patentanspruch 1 (US-A-3 420 033). Insbesondere ist eine solche Zweikomponenten-Druckdose für die Erzeugung von 2K-Schäumen, beispielsweise von Polyurethanschäumen, geeignet.

Vor allem zum Ausbringen von Zweikomponenten-Kunststoffschäumen sind zahlreiche Techniken entwickelt worden, die zur Schaumbildung erforderlichen reaktiven Komponenten getrennt voneinander in einem Druckbehälter unterzubringen. Hierzu wird in der Regel in einem äußeren Druckbehälter mit dem Prepolymer ein weiterer, innerer Druckbehälter mit der zweiten Komponente eingebracht, dessen Inhalt nach Auslösung von außen in das Prepolymer entleert und mit diesem vermischt wird. Die dabei entstandene reaktive Mischung wird dann mit im Druckbehälter vorhandenen Treibmittel unter Schaumbildung ausgetrieben.

Bekannte 2K-Druckdosen enthalten den inneren Behälter für die zweite Komponente in der Regel im Bereich unmittelbar oberhalb des Dosenbodens. Der Auslöser, mit dem die Zusammenführung sammenführung der beiden Komponenten erreicht wird, ist dabei am Dosenboden angeordnet und wird durch Eindrücken oder Verdrehen betätigt. Beispielhaft sei hierzu auf das deutsche Gebrauchsmuster 82 27 228 sowie DE-A-30 22 389 und DE-A-33 22 811 hingewiesen.

Nachteilig an diesen vorbekannten Lösungen mit einem Auslösemechanismus im Bodenbereich ist, daß abgesehen von der aufwendigen Ventilkonstruktion im Dombereich der Druckdose ein zweiter aufwendig gestalteter Bereich am Dosenboden notwendig ist. Dies erhöht zum einen den Herstellungsaufwand und damit die Herstellungskosten und schafft zum anderen einen zweiten, gegen Einwirkung von außen empfindlichen Bereich an der Druckdose, der durch geeignete Maßnahmen, wie beispielsweise das Anbringen von Dichtungen, Schutzkappen, Sicherungen, gegen Gewalteinwirkung von außen geschützt werden muß. Zudem kann das Ventil zum Befüllen der Druckdose mit Treibgas nicht - wie sonst üblich - mit geringem Aufwand in der Mitte des Dosenbodens angeordnet werden.

Es ist ferner bekannt, den inneren Behälter einer Zweikomponenten-Druckdose im oberen Dosenbereich unmittelbar unter der Ventileinheit anzuordnen.

Gemäß US-A-3 420 033 befindet sich ein derartiger, unterhalb der Ventileinheit angeordneter innerer Behälter in einem sich in Richtung auf den Dosenboden erstreckenden Rohrelement. Durch die Drehbewegung des Ventilrohres dreht sich das Rohrelement und der rechteckig ausgebildete innere Behälter, wobei seine Drehung in einem Bereich von etwa 90 Grad stattfindet. In dieser Lage trifft der innere Behälter auf in der Wandung des äußeren Behälters befindlichen Vorsprunges, wodurch seine weitere Drehbewegung verhindert wird. Durch die weitere Drehung des Ventilrohres dreht sich das Rohrelement weiter, wodurch die Trennung desselben vom inneren Behälter und das Abfallen des inneren Behälters nach unten erfolgt. Der Inhalt des inneren Behälters wird mit dem Inhalt des äußeren Behälters vermischt. Eine andere Ausführungsform sieht vor, daß der rechteckig ausgebildete innere Behälter in, an einem ringförmigen Element angeordneten, gegenüber dem äußeren Behälter nicht bewegbaren, Vorsprüngen festgehalten wird, so daß bei Drehung des Ventilrohres die Trennung vom äußeren Behälter sofort erfolgt. Bei der beschriebenen Lösung ist es, abgesehen von der erforderlichen rechteckigen Form des inneren Behälters und den daraus resultierenden erhöhten Positionieranforderungen nachteilig, daß durch die mit dem inneren Behälter zusammenwirkenden Vorsprünge, der äußere Behälter außenseitig Einziehungenaufweist, was einerseits zu einer Erhöhung der Herstellungskosten und andererseits zur Schaffung von empfindlichen Bereichen an der äußeren Kontur des Behälters führt. Jede kleine Beschädigung des Behälters kann zur Beeinträchtigung der Funktionsweise der gesamten Druckdose führen.

Gemäß US-A-3 635 261 wird ein derartig unterhalb der Ventileinheit angeordneter innerer Behälter mit Hilfe einer von außen angesetzten, Treibgas enthaltenden Kartusche unter einen so hohen Druck gesetzt, daß er platzt, sich der Inhalt des inneren Behälters in den äußeren Behälter ergießt und hierdurch die gewünschte Mischung der beiden Komponenten erzielt wird. Die Mischung wird dann in üblicher Weise durch das Ventil freigesetzt.

Gemäß US-A-3 318 484 wird ein derart unter der Ventileinheit angeordneter innerer Druckbehälter dadurch geöffnet und in den äußeren Druckbehälter hinein entleert, daß über eine Abwärtsbewegung des Ventils ein innerhalb des inneren Druckbehälters angeordneter und bis zu dessen Boden reichender Stab auf den Boden dergestalt einwirkt, daß die Dichtung zwischen innerem Behälter und Halterung im Dom der Druckdose gelöst wird. Nachteilig hierbei ist aber, daß der Inhalt des inneren Behälters auch durch unbeabsichtigte Druck- oder Stoßeinwirkung aktiviert werden kann, so daß eine vorzeitige Mischung der Dosenkomponenten erfolgt. Ferner kann eine Betätigung des Ventils vor dem Mischen der beiden Komponenten nicht ausgeschlossen werden, was zu einer vorzeitigen Entleerung des inneren Behälters führt und den gesamten Inhalt des Druckbehälters unbrauchbar macht, weil die Mengen der beiden Komponenten nicht mehr aufeinander abgestimmte sind.

Insgesamt haben sich die bislang bekannt gewordenen Druckdosen mit im oberen Bereich angeordnetem inneren Behälter als wenig verläßlich erwiesen, so daß derartige Druckdosen sich am Markt nicht durchsetzen konnten. Andererseits ist aber die Anordnung des inneren Druckbehälters an der Innenseite der Ventileinrichtung wünschenswert, um die technisch aufwendigen Teile einer solchen Druckdose an einem Ort zu konzentrieren, was fertigungstechnische Vorteile mit sich bringt, und die Zahl der beweglichen Teile einer solchen Druckdose gering zu halten, was anwendungs- und sicherheitstechnische Vorteile mit sich bringt.

Ziel der Erfindung ist daher die Bereitstellung einer Zweikomponenten-Druckdose mit unterhalb der Ventileinrichtung angeordnetem zweiten Behälter, die einfach in der Herstellung ist, sicher zu lagern und gegen unbeabsichtigtes Auslösen geschützt ist, eine zuverlässige Auslösung mit anschließend vollständiger Mischung der beiden Komponenten und eine einfache Befüllung sowohl des inneren als auch des äußeren Behälters ermöglicht.

Diese Aufgabe wird mit einer Druckdose der eingangs bezeichneten Art gelöst, die im Rohrelement ein mit dem Ventilrohr über eine Verlängerung durch das Ventilelement hindurch verbundenes Getriebe, das bei Drehbewegung des Ventilrohrs auf einen Zapfen, der an der Innenwandung des Rohrelementes so geführt ist, daß er nur in vertikale Richtung verschiebbar ist, in Richtung auf das untere Ende des Rohrelementes einwirkt sowie am unteren Ende des Rohrelementes den lösbar angeordneten inneren Container aufweist, der mit seinem oberen Ende in das Rohrelement eingeschoben ist und wobei der innere Behälter gegen das innere des Rohrelementes durch eine Dichtelement hermetisch abgedichtet ist und durch die durch die Drehbewegung des Ventilrohrs ausgelöste Abwärtsbewegung des Zapfens ireversibel vom Rohrelement gelöst wird. Durch diese konkrete Ausgestaltung wird die auf das Ventil ausgeübte Drehbewegung innerhalb des Rohrelements über die Ventilverlängerung und die damit verbundenen Getriebeelemente auf den Zapfen und weiter auf den am Ende des Rohrelements angeordneten inneren Container übertragen. Als Folge der Drehbewegung wird der innere Container vom Ende des Rohrelements gelöst bzw. abgesprengt, so daß sich ein ggf. unter dem Druck eines Treibgases stehender Inhalt in den Inhalt des äußeren Containers ergießt und sich damit ggf. unter Schütteln vermischt.

Das Rohrelement dieser bevorzugten Ausführungsform befindet sich vorzugsweise an einem sich in das Doseninnere erstreckenden konzentrischen Vorsprung des Ventiltellers. Insbesondere handelt es sich bei dem Rohrelement um ein Plastikrohr, daß mit festem Sitz auf diesem konzentrischen Vorsprung des Ventiltellers aufgeschoben ist, so daß er sich vom Ventil senkrecht hinab in die Druckdose erstreckt. Gemäß einer bevorzugten Ausführungsform weist dieses Rohrelement an seinem ventilseitigen Ende Durchlässe in der Wandung auf, die das Durchtreten von Schaummasse beim Entleeren der Druckdose bzw. von Füllgut beim Befüllen der Druckdose ermöglichen.

Die Übertragung der Drehbewegung des Ventils gegen den Ventilsitz zum Öffnen des inneren Containers geschieht zweckmäßigerweise durch ein Schraubengetriebe, das als Elementpaare wenigstens einen an der Verlängerung des Ventilsrohrs sitzenden und entlang einer Helixlinie zur Basis hin abfallenden Nocken sowie eine am Abtrieb ausgebildete Helixstruktur aufweisen kann. Zweckmäßigerweise besteht dabei der an der Verlängerung des Ventilrohrs angeordnete Antrieb aus einer kreisförmigen Grundplatte, die an ihrer ventilabgewandten Seite entlang ihrem äußeren Rand zwei halbkreisförmig ausgebildete Nocken aufweist, die gleichsinnig entlang einer Helixlinie zur Grundplatte hin abfallen. Die Nocken können dabei als die Reste eines Hohlzylinders angesehen werden, der in Längsrichtung geteilt wurde, wobei die beiden Hälften jeweils gleichsinnig und gleichmäßig zur Grundlinie hin abgeschrägt werden. Dieser speziellen Struktur des Antriebs entspricht eine komplementäre Helixstruktur des Abtriebs, die vorzugsweise im ventilseitigen Ende des Zapfens ausgespart ist. Die Getriebeteile sind beispielsweise, wie auch das Rohrelement und der innere Behälter aus einem dafür geeigneten, üblichen Kunststoff gefertigt, etwa Polyethylen oder Polypropylen.

Die zur Verwirklichung des Getriebes benötigte Führung besteht dabei zweckmäßigerweise in einer Führung des Zapfens an der Innenwand des Rohrelements, die sicherstellt, daß der Zapfen nur in vertikaler Richtung verschoben werden kann.

Bei einer derartigen Ausgestaltung des Getriebes greift der Antrieb kraftschlüssig in den durch Aussparung im Zapfen ausgebildeten Abtrieb ein. Eine Drehbewegung des Ventilrohrs im Sinne des Anstiegs der Helix im Abtrieb führt zu einer Kraftübertragung auf den Zapfen, der mangels Ausweichmöglichkeit zu einer Abwärtsbewegung in Richtung auf den direkt unterhalb angeordneten inneren Container gezwungen wird und zu dessen Öffnung bzw. Absprengung führt.

Die Führung des Getriebes an der Innenwand des Rohrelements kann auf verschiedene, dem Fachmann bekannte Weise verwirklicht werden. Erfindungsgemäß bevorzugt ist die Ausbildung des oberen Bereichs des Zapfens als Mehrkant, insbesondere als regelmäßiger Sechskant, der in eine komplementäre Mehrkant- bzw. Sechskantstruktur über den inneren Querschnitt des Rohrelements eingreift. Hierdurch wird eine Drehbewegung des Abtriebs bzw. Zapfens verhindert.

Wie bereits ausgeführt, befindet sich der innere Container an der ventilabgewandten Seite des Rohrelements. Zweckmäßigerweise ist der innere Container mit seinem oberen, offenen Ende in das Rohrelement eingeschoben, wobei zwischen der Außenwand des inneren Containers und der Innenwand des Rohrelements eine Dichtung angeordnet ist. In Verbindung mit einer weiteren Dichtung über den inneren Querschnitt des Rohrelements, die vorzugsweise im unteren Wandbereich des Zapfens ausgebildet ist und gegen die Innenwandung des Rohrelements wirkt, wird eine effektive Trennung des Inhalts des inneren Containers gegen den äußeren Container erreicht. Diese Trennung wird durch die oben beschriebene Abwärtsbewegung des Zapfens bei Drehbewegung des Ventilrohrs dadurch aufgehoben, daß sich der Zapfen gegen den inneren Container verschiebt und diesen aus seiner Lagerung am unteren Ende des Rohrelements herausdrückt. Hierdurch wird der Inhalt des inneren Containers frei und - bei Bestehen eines entsprechenden Überdrucks im inneren Container gegenüber dem äußeren Container, auch unmittelbar hinausgetrieben. Nach Auslösung und ggf. weiterem Mischen durch Schütteln ist die Zweikomponenten-Druckdose einsatzbereit.

Die Dichtung zwischen dem inneren Container und dem Rohrelement bzw. dem Zapfen bzw. dem Dichtelement und dem Rohrelement sind vorzugsweise als O-Ringe ausgebildet, die in entsprechend gestalteten Nuten verlaufen.

Die erfindungsgemäße Druckdose weist zweckmäßigerweise am Ventilrohr eine Handhabungshilfe zur Unterstützung der Drehbewegung auf. Diese Handhabungshilfe kann auf das Ventilrohr aufgeschraubt sein, wobei darauf zu achten ist, daß die Steigungen des Schraubgewindes am Ventilrohr und des Getriebes gegensinnig verlaufen, um ein Freidrehen der Handhabungshilfe zu vermeiden. Beispielsweise besteht eine solche Handhabungshilfe aus einer Verlängerung des Ventilrohrs, die im oberen Bereich abgewinkelt sein kann, und im Bereich des Ventilrohrs senkrecht abstehende Querstreben aufweist, die der Unterstützung der Drehbewegung dienen und insgesamt für die Verlängerung und die Streben eine Kreuzform ergeben.

Die erfindungsgemäße Druckdose ist ferner mit einem in beiden Richtungen verwendbaren Ventil ausgestattet, wodurch die Herstellung und das Befüllen der Druckdose erleichtert wird. Hierdurch ist es möglich, zunächst den äußeren Behälter mit dem Prepolymer beispielsweise eines Zweikomponentenschaums zu befüllen, danach den Ventileinsatz mit angesetztem und befülltem inneren Container einzubringen und mit der Dose zu verkrimpen und schließlich das zum Ausbringen der Füllung benötigte Treibgas in den bereits geschlossenen Behälter durch das Ventilrohr und entsprechende Öffnungen im Rohrelement einzufüllen. Naturgemäß kann auf diese Art und Weise auch der gesamte Inhalt des äußeren Behälters eingebracht werden.

Die beigefügten vier Abbildungen dienen der Erläuterung bevorzugter Ausführungsformen der Erfindung. Hiervon zeigen
- Fig. 1: eine erfindungsgemäße Druckdose mit eingesetzem Ventilelement und innerem Container im Schnitt,
- Fig. 2: einen Ventileinsatz mit angesetztem Rohrelement und innerem Container im Längsschnitt,
- Fig. 3: ein Getriebe zum Öffnen und Absprengen des inneren Containers und
- Fig. 4: den Ansatz von Rohrelement und innerem Container im Detail.

Der in den Figuren wiedergegebene Druckbehälter besteht aus einer Zarge 1, welche an einem Ende mit einem Dom 2 verschlossen ist. Der Dom 2 weist einen umgebördelten Rand 3 auf, der den Dom 2 auf dem betreffenden Ende der Zarge 1 festhält und gleichzeitig eine dichte Verbindung der Teile herbeiführt. Der Druckbehälterdom ist aus einer Ronde, d.h. einer runden Platine hergestellt, einem aus Blech ausgeschnittenen Formteil, das durch Umformen die aus der Zeichnung ersichtliche gewölbte Form erhalten hat. Der innere Rand der Ronde ist, wie bei 4 dargestellt, umgebördelt und nimmt das Ventil 5 auf. Der Ventilteller 6 ist seinerseits mit seinem Rand 7 um den Rand 4 der Ronde gebördelt und dadurch gegen diese abgedichtet. Im Zentrum des Ventiltellers sitzt ein Gummistopfen 8, der sich seinerseits mit einer flanschförmigen Verbreiterung 9 auf der Unterseite 10 des Ventiltellers 6 abstützt und von einem hohlen Ventilrohr 12 durchdrungen wird. Dieses Ventilrohr hat einen äußeren Bund 13, der sich auf dem Außenrand 14 des Stopfens abstützt. Das Ventilrohr 12 wird an seinem unteren Ende durch einen Teller 15 abgeschlossen. Eine oder mehrere Durchlässe 16 werden bei Verkippen des Ventils für den Doseninhalt zugänglich und dienen der Förderung des Doseninhalts. Der Boden der Druckdose wird von einer gewölbten Platte 17 gebildet, die mit ihrem Rand 18 um das betreffende Ende der Zarge 1 herumgebördelt ist.

Der Teller 6 der Ventileinrichtung 5 ist in seinem zentralen Bereich nach unten eingesenkt und bildet einen konzentrisch um den Gummistopfen 8 verlaufenden und in das Doseninnere hineinragenden Vorsprung 20. Der Vorsprung 20 dient als Sitz für ein daran anschließendes Rohrelement 21 mit darin verlaufendem Getriebe zum Öffnen bzw. Absprengen eines Behälters 23 am unteren Ende des Rohrelements 21.

Fig. 2 zeigt einen Schnitt durch den Kopf einer erfindungsgemäßen Druckdose gemäß Fig. 1. Unterhalb der Ventileinrichtung findet sich das Rohrelement 21, daß auf den Vorsprung 20 des Tellers 6 aufgeschoben und dort klemmend oder klebend festgehalten ist. Der Sitz des Rohrelements 21 am Vorsprung 20 ist in jedem Fall so fest, daß eine Trennung über den Auslösemechanismus für den inneren Container nicht möglich ist.

Unterhalb des Ventils im Bereich der oberen Hälfte des Rohrelements 21 befinden sich Durchtrittsöffnungen 24, über die vor allem der äußere Container der Druckdose befüllt werden kann. Zugleich ermöglichen diese Öffnungen den Durchtritt von Schaumbildner in Richtung auf das Ventil, was in der Regel aber nach Absprengen des inneren Containers 23 nicht unbedingt notwendig ist.

Unterhalb des Ventiltellers 15 findet sich als direkte Fortsetzung des Ventilrohrs 12 und damit fest verbunden ein Verlängerungsstück 25, daß in einer runden Platte 26 endet. Die runde Platte 26 (Grundplatte) weist zwei nach unten weisende Nocken 27 auf, die jeweils am Rand entlang über den halben Umfang laufen; im Schnitt ist lediglich eine der beiden Nocken dargestellt. Beide Nocken fallen entlang einer Helixlinie gleichsinnig zur Grundplatte hin ab. Die innere Fläche der zur Grundplatte hin abfallenden Nocke 27 ist bei 28 dargestellt.

Der mit den Ziffern 25 bis 28 bezeichnete Antrieb des Getriebes 22 zum Absprengen des inneren Containers 23 wirkt mit einem komplementär dazu geformten Abtrieb zusammen, der im Zapfen 29 ausgespart ist. Die Ziffer 30 bezeichnet die zu Nocken 27 komplementäre Nockenstruktur in der Aussparung und die Ziffer 31 die zur Innenfläche 28 des Nockens 27 komplementäre Innenfläche der Nockenstruktur 30.

Der Zapfen 29 selbst ist in seinem unteren Bereich 32 kreisscheibenförmig ausgebildet und mit seinem Durchmesser auf den Innendurchmesser des Rohrelements 21 abgestimmt. Im Bereich des äußeren Umfangs befindet sich eine Nut 33 mit einen O-Ring als Dichtung. Oberhalb des kreisscheibenförmigen Teils 32 ist der Zapfen 29 in Form eines Sechskantes ausgebildet, der durch eine Verengung 34 des Querschnitts des Rohrelements 21 mit sechseckigem Durchtritt geführt wird. Diese Führung stellt sicher, daß der Zapfen 29 nur in vertikaler Richtung verschoben werden kann.

Direkt unterhalb des kreisscheibenförmigen Bereichs 32 des Zapfens 29 ist der Container 23 angeordnet. Der Container ist mit seinem oberen Ende in das untere Ende des Rohrelements 21 eingeschoben, wobei ein Rücksprung 37 im Bereich der Innenwand am unteren Ende des Rohrelements 21 mit einem Wandrücksprung 35 am oberen Ende der Außenwand des Behälters 23 zusammenwirkt. Ein in einer Nut in der Außenwand des Containers 23 verlaufender O-Ring 36 dient der Abdichtung des Containers 23 gegen den Inhalt des äußeren Containers.

Fig. 3 zeigt einen Schnitt durch die einzelnen Teile des Getriebes 22 aus Fig. 2. Das Antriebsglied ist dabei direkt unterhalb der Ventilplatte 15 über die Verlängerung 25 an das Ventilrohr 12 angeschlossen und damit fest verbunden. Unterhalb der Verlängerung 25 findet sich die kreisförmige Grundplatte 26, auf deren Rand die halbkreisförmigen Nocken 27 und 27' aufgesetzt sind. Die beiden Nocken sind im Schnitt gezeigt, wobei Nocke 27 nach hinten entlang einer Helixlinie zur Grundplatte hin abfällt, während Nocke 27' nach vorne hin abfällt.

Unterhalb des Antriebs ist das im Rohrelement 21 eingepaßte Abtriebselement dargestellt, das in Form einer entsprechenden Aussparung im Zapfen 29 ausgebildet ist. Die Bezugsziffern 30 und 30' bezeichnen dabei die komplementär zu den Nocken 27' und 27 ausgebildeten Widerlager, die entsprechend einer Helixlinie ansteigen bzw. abfallen. Der Zapfen 29 ist innerhalb des Rohrelements 21 in einer sechseckigen Führung 34 gelagert, so daß lediglich eine Bewegung in vertikaler Richtung möglich ist. Im Bereich der kreisförmigen Dichtscheibe 32 ist die Nut 33 zur Aufnahme eines O-Rings dargestellt, die dem hermetischen Abschluß des inneren Behälters 23 gegen den durch die Dose gebildeten äußeren Behälter dienen.

Im Bereich des Ventilrohrs 12 befindet sich ein Gewinde 38, mit dem eine Handhabungshilfe zum Verdrehen und Betätigen des Getriebes 22 erleichtert wird.

Fig. 4 zeigt einen Längsschnitt durch das untere Ende des Rohrelements 21 und das obere Ende des inneren Containers 23 zur Verdeutlichung der Befestigung. Im Rohrelement 21 ist die sechseckige Führung 34 des Zapfens gezeigt, die regelmäßig über den gesamten Querschnitt angeordnet ist. Im Bereich des Rohrendes findet sich der Rücksprung 37, der in Form zweier konzentrisch im Rohrelement 21 verlaufender Stufen 39 und 40 auftritt.

Komplementär dazu weist der Rücksprung 35, der über die Außenwand des inneren Containers 23 verläuft, eine unmittelbar unterhalb des Rands verlaufende Nut mit einem O-Ring 36 sowie einen in geringem Abstand zu dieser Nut verlaufenden Vorsprung 41 auf. Bei richtigem Sitz wirken Dichtring 36 und Vorsprung 41 mit der Stufe 39 des Rohrelements 21 zusammen, während sich der nicht ausgesparte Teil der Wandung des Containers 23 in den Bereich der Stufe 40 des Rohrelements 21 einschiebt.

## Patentansprüche

1. Zweikomponenten-Druckdose, insbesondere für 2K-Schäume, mit einem Ventil, einem äußeren Container für eine erste Komponente und Treibmittel und einem gegen den äußeren Container abgeschlossenen inneren Container (23) für die zweite Komponente und ggf. weiteres Treibmittel, wobei der innere Container (23) durch eine Drehbewegung des Ventilrohrs (12) gegen den Ventilsitz (6) in den äußeren Container geöffnet werden kann, und im äußeren Container am Ventilteller (6) ein sich in Richtung auf den Dosenboden (17) erstreckendes Rohrelement (21) angeordnet ist das mit seiner Innenwandung das obere Ende des inneren Containers (23) umfaßt, dadurch gekennzeichnet, daß im Rohrelement (21) ein mit dem Ventilrohr (12) über eine Verlängerung (25) durch das Ventiltilelement (9) hindurch verbundenes Getriebe (22) vorhanden ist, das bei Drehbewegung des Ventilrohrs (12) auf einen Zapfen (29), der an der Innenwandung des Rohrelementes (21) so geführt ist, daß er nur in vertikale Richtung verschiebbar ist, in Richtung auf das untere Ende des Rohrelements (21) einwirkt und am unteren Ende des Rohrelements (21) der innere Container (23) mit seinem oberen Ende in das Rohrelement (21) eingeschoben und dadurch mit diesem lösbar verbunden ist und gegen das Innere des Rohrelements (21) durch ein Dichtelement hermetisch abgedichtet ist, und der innere Container durch die durch die Drehbewegung des Ventilrohrs (12) ausgelöste Abwärtsbewegung des Zapfens (29) irreversibel vom Rohrelement (21) gelöst wird.

2. Druckdose nach Anspruch 1, dadurch gekennzeichnet, daß das Rohrelement (21) an einem sich in das Doseninnere erstreckenden konzentrischen Vorsprung (20) des Ventiltellers (6) angeordnet ist.

3. Druckdose nach Anspruch 1 oder 2, dadurch gekennzeichnet, daß das Rohrelement (21) Durchlässe (24) in der Wandung nahe dem ventilseitigen Ende aufweist.

4. Druckdose nach einem der Ansprüche 1 bis 3, dadurch gekennzeichnet, daß das Getriebe (22) ein Schraubengetriebe ist.

5. Druckdose nach Anspruch 4, dadurch gekennzeichnet, daß als Elementpaare des Schraubengetriebes (22) wenigstens ein an der Verlängerung (25) sitzender und entlang einer Helixlinie abfallender Nocken (27) sowie eine am Abtrieb ausgebildete Helixstruktur dienen.

6. Druckdose nach Anspruch 4 oder 5, dadurch gekennzeichnet, daß das Schraubengetriebe (22) aus einer an der Verlängerung (25) angeordneten Grundplatte (26) besteht, die entlang ihrem Rand zwei halbkreisförmig ausgebildete Nocken (27, 27') aufweist, die gleichsinnig entlang einer Helixlinie zur Grundplatte (26) hin abfallen.

7. Druckdose nach Anspruch 5 oder 6, dadurch gekennzeichnet, daß die Helixstruktur des Abtriebs im Zapfen (29) an dessen ventilseitigem Ende ausgespart ist.

8. Druckdose nach einem der Ansprüche 1 bis 7, dadurch gekennzeichnet, daß der Zapfen (29) im ventilseitigen Bereich als regelmäßiger Sechskant ausgebildet ist, der in eine komplementär ausgebildete Sechskantstruktur (34) über den inneren Querschnitt des Rohrelements (21) eingreift.

9. Druckdose nach einem der Ansprüche 1 bis 8, dadurch gekennzeichnet, daß der Zapfen (29) im unteren Wandbereich eine Dichtung aufweist, die gegen die Innenwandung des Rohrelements (21) wirkt.

10. Druckdose nach Anspruch 9, dadurch gekennzeichnet, daß zwischen der Außenwand des inneren Containers (23) und der Innenwand des Rohrelements (21) eine Dichtung (36) angeordnet ist.

11. Druckdose nach einem der Ansprüche 9 oder 10, dadurch gekennzeichnet, daß die Dichtungen als O-Ringe ausgebildet sind, die in Nuten verlaufen.

12. Druckdose nach einem der Ansprüche 1 bis 11, dadurch gekennzeichnet, daß das Ventilrohr (12) mit einer Handhabungshilfe zur Unterstützung der Drehbewegung versehen ist.

13. Druckdose nach einem der Ansprüche 1 bis 12, dadurch gekennzeichnet, daß das Ventil (5) zum Befüllen der Druckdose mit Treibgas ausgelegt ist.

## Claims

1. A two-component pressurised container, more particularly for two-component foams, comprising a valve, an outer container for a first component and a propellant and an inner container (23) for the second component and an optional other propellant, sealed off from the outer container, the inner container (23) being openable into the outer container by a rotary motion of the valve tube (12) against the valve seat (6), and a tubular element extending towards the base (17) of the container being disposed in the outer container on the valve disc (6), the inner wall of the tubular element surrounding the upper end of the inner container (23), characterised in that a gear (22) connected to the valve tube (12) via a prolongation (25) through the valve element (9) is provided in the tubular element and, when the valve tube (12) rotates on a plug (29) guided along the inner wall of the tubular element (21) so that the plug is movable only in the vertical direction, the gear acts in the direction towards the lower end of the tubular element (21) and the upper end of the inner container (22) is slid into the lower end of the tubular element (21) and is thus releasably connected thereto and is hermetically sealed from the interior of the tubular element (21) by a sealing element, and the inner container is irreversibly released from the tubular element (21) by the downward motion of the plug (29) triggered by the rotary motion of the valve tube (12).

2. A pressurised container according to claim 1, characterised in that the tubular element (21) is disposed on a concentric projection (20) of the valve disc (6) extending into the interior of the container.

3. A pressurised container according to claim 1 or 2, characterised in that the tubular element (21) has apertures (24) in the wall near the end adjacent the valve.

4. A pressurised container according to any of claims 1 to 3, characterised in that the gear (22) is a worm gear.

5. A pressurised container according to claim 4, characterised in that the pair of components of the worm gear (22) are at least one cam (27) disposed on the prolongation (25) and sloping along a helical line, and a helical structure formed on the driven end.

6. A pressurised container according to claim 4 or 5, characterised in that the worm gear (22) comprises a baseplate (26) disposed on the prolongation (25) and formed along its edge with two semicircular cams (27, 27') which slope in the same direction along a helical line towards the baseplate (26).

7. A pressurised container according to claim 5 or 6, characterised in that the helical structure of the driven end is recessed in the plug (29) at the end thereof adjacent the valve.

8. A pressurised container according to any one of claims 1 to 7, characterised in that the plug (29) in the area adjacent the valve has the shape of a regular hexagon which engages in a complementary-shaped hexagonal structure (34) via the inner cross-section of the tubular element (21).

9. A pressurised container according to any of claims 1 to 8, characterised in that the plug (29) in the lower wall region has a seal which acts against the inner wall of the tubular element (21).

10. A pressurised container according to claim 9, characterised in that a seal (36) is disposed between the outer wall of the inner container (23) and the inner wall of the tubular element (21).

11. A pressurised container according to claim 9 or 10, characterised in that the seals are O-rings which extend in grooves.

12. A pressurised container according to any of claims 1 to 11, characterised in that the valve tube (12) has a handle for assisting the rotary motion.

13. A pressurised container according to any of claims 1 to 12, characterised in that the valve (5) is designed for filling the pressurised container with propellent gas.

## Revendications

1. Récipient sous pression pour produits à deux composants, en particulier pour des mousses à deux composants, comportant une soupape, un conteneur extérieur pour un premier composant et un agent propulseur, et un conteneur intérieur (23) refermé par rapport au conteneur extérieur, pour le second composant et le cas échéant un autre agent propulseur, le conteneur intérieur (23) pouvant être ouvert dans le conteneur extérieur par un mouvement de rotation du tube de soupape (12) contre le siège de soupape (6), et où il est prévu dans le conteneur extérieur un élément tubulaire (21) agencé contre l'opercule de soupape (6), ledit élément tubulaire s'étendant en direction du fond (17) du récipient et entourant par sa paroi intérieure l'extrémité supérieure du conteneur intérieur (23), caractérisé en ce qu'il est prévu dans l'élément tubulaire (21) une transmission (22) reliée au tube de soupape (12) par l'intermédiaire d'une prolongation (25) en traversant l'élément de soupape (9), ladite transmission agissant, lors d'un mouvement de rotation du tube de soupape (12), sur un tenon (29) guidé de telle façon contre la paroi intérieure de l'élément tubulaire (21) qu'il ne peut être déplacé qu'en direction verticale, en direction de l'extrémité inférieure de l'élément tubulaire (21); et à l'extrémité inférieure de l'élément tubulaire (21) le conteneur intérieur (23) est enfilé par son extrémité supérieure dans l'élément tubulaire (21) et relié de ce fait de façon détachable avec ce dernier, et est étanché de façon hermétique par un élément d'étanchéité par rapport à l'intérieur de l'élément tubulaire (21), et le conteneur intérieur est libéré de façon irréversible depuis l'élément tubulaire (21) par le mouvement descendant du tenon (29) déclenché par le mouvement tournant du tube de soupape (12).

2. Récipient sous pression selon la revendication 2, caractérisé en ce que l'élément tubulaire (21) est agencé sur une saillie (20) de l'opercule de soupape (6), qui s'étend de façon concentrique à l'intérieur du récipient.

3. Récipient sous pression selon l'une ou l'autre des revendications 1 et 2, caractérisé en ce que l'élément tubulaire (21) comporte des passages (21) dans la paroi au voisinage de l'extrémité côté soupape.

4. Récipient sous pression selon l'une quelconque des revendications 1 à 3, caractérisé en ce que la transmission (22) est une transmission à vis.

5. Récipient sous pression selon la revendication 4, caractérisé en ce que pour la paire d'éléments de la transmission à vis (22), on se sert d'au moins une came (27) disposée sur un prolongement (25) et descendant le long d'une ligne hélicoïdale, ainsi que d'une structure hélicoïdale réalisée sur un élément mené.

6. Récipient sous pression selon l'une ou l'autre des revendications 4 et 5, caractérisé en ce que la transmission à vis (22) est constituée d'une plaque de base (26) agencée sur le prolongement (25), ladite plaque de base comportant le long de sa bordure deux cames (27, 27') réalisées en forme demi-cercles, lesdites cames descendant dans le même sens le long d'une ligne hélicoïdale en direction de la plaque de base (26).

7. Récipient sous pression selon l'une ou l'autre des revendications 5 et 6, caractérisé en ce que la structure hélicoïdale de l'élément mené est évidée dans le tenon (29) à son extrémité côté soupape.

8. Récipient sous pression selon l'une quelconque des revendications 1 à 7, caractérisé en ce que le tenon (29) est réalisé dans la région côté soupape sous la forme d'un élément hexagonal régulier qui s'engage dans une structure hexagonale (34) réalisée de façon complémentaire sur la section intérieure de l'élément tubulaire (21).

9. Récipient sous pression selon l'une quelconque des revendications 1 à 8, caractérisé en ce que le tenon (29) comporte dans la région de paroi inférieure un joint qui agit contre la paroi intérieure de l'élément tubulaire (21).

10. Récipient sous pression selon la revendication 9, caractérisé en ce qu'il est prévu un joint (36) agencé entre la paroi extérieure du conteneur intérieur (23) et la paroi intérieure de l'élément tubulaire (21).

11. Récipient sous pression selon l'une ou l'autre des revendications 9 et 10, caractérisé en ce que les joints sont réalisés sous la forme de joints toriques qui s'étendent dans des gorges.

12. Récipient sous pression selon l'une quelconque des revendications 1 à 11, caractérisé en ce que le tube de soupape (12) est pourvu d'une manette auxiliaire pour assister le mouvement rotatif.

13. Récipient sous pression selon l'une quelconque des revendications 1 à 12, caractérisé en ce que la soupape (5) est conçue pour le remplissage du récipient sous pression avec un gaz propulseur.
